# FASCICULE DE BREVET EUROPEEN

(11) **EP 3 755 645 B1**
(45) Date de publication et mention de la délivrance du brevet: **05.04.2023**
(21) Numéro de dépôt: 19714709.3
(22) Date de dépôt: 15.02.2019
(51) Int. Cl.: B65D 83/20, B65D 83/38, B65D 83/62, B65D 83/52

(54) **DISTRIBUTEUR DE PRODUIT FLUIDE**
FLÜSSIGPRODUKTSPENDER
FLUID PRODUCT DISPENSER

(30) Priorité: 20.02.2018 FR 1851437
(43) Date de publication de la demande: 30.12.2020
(73) Titulaire: APTAR France SAS, 27110 Le Neubourg (FR)
(72) Inventeur: BILQUEZ, Sébastien, 27810 Marcilly sur Eure (FR)
(74) Mandataire: CAPRI
(86) Numéro de dépôt international: PCT/FR2019/050339
(87) Numéro de publication internationale: WO 2019/162597

(56) Documents cités:
- EP-A2- 2 135 822
- FR-A1- 2 370 213
- US-B1- 6 352 184

## Description

La présente invention concerne un distributeur de produit fluide comprenant un réservoir de produit fluide contenant du produit fluide sous pression, une valve à travers laquelle le produit fluide sous pression est refoulé, et une tête de distribution qui coopère avec la valve pour distribuer du produit fluide à travers un orifice de distribution. La tête de distribution comprend un embout de distribution raccordé à la valve et définissant un conduit d'alimentation qui relie la valve à l'orifice de distribution, ainsi qu'un poussoir pour déplacer l'embout de distribution selon un axe d'actionnement X entre une position de repos dans laquelle la valve est fermée et une position enfoncée dans laquelle la valve est ouverte. En appuyant sur le poussoir, la valve s'ouvre et le produit fluide sous pression traverse l'embout de distribution et sort au niveau de l'orifice de distribution. La distribution se poursuit de manière continue tant que le poussoir reste enfoncé, et la valve de ce fait ouverte, l'embout de distribution étant sollicité vers sa position de repos par un ressort de rappel interne de la valve. Ce genre de distributeur peut être qualifié d'aérosol et trouve une application privilégiée dans les domaines de la cosmétique ou encore de la pharmacie, sans exclure l'alimentaire et les produits ménaers. Un distributeur connu est présenté dans US 6 352 184 B1.

Un type d'aérosol particulier met en oeuvre une coque extérieure qui renferme une poche souple montée à l'entrée de la valve. Un gaz sous pression est introduit entre la coque et la poche pour mettre cette dernière sous pression. En outre, le produit fluide à distribuer peut être introduit sous pression dans la poche souple, de sorte que le produit fluide peut ainsi être stocké sous une pression de l'ordre de 8 bars au départ et encore près de 3 bars lorsque la poche est presque vide. Ce type d'aérosol, sans gaz propulseur mélangé au produit fluide à distribuer, est connu sous la désignation de « Bag on Valve » et procure de nombreux avantages, tels qu'une séparation totale entre le produit fluide et le gaz propulseur et une restitution approchant les 100%.

La présente invention a pour but de réaliser un distributeur à distribution discrète ou dosée, similaire à celle d'une pompe, mais à partir d'un distributeur de type aérosol à distribution continue, tel que décrit ci-dessus, et notamment un aérosol de type « Bag on Valve ». Plus précisément, un problème de l'invention est d'intervenir entre le poussoir et l'embout de distribution afin qu'un appui classique sur le poussoir génère une distribution de courte durée qui est indépendante de la durée de l'appui sur le poussoir, mais uniquement de la force d'appui qui est celle d'un poussoir d'aérosol conventionnel. En d'autres termes, un appui, même prolongé, sur le poussoir doit produire un spray ou un jet bref, succinct ou éphémère, dont la durée est reproductible.

Ce but est atteint selon l'invention en ce que la tête de distribution comprend en outre:
- un organe de poussée limitée qui transmet la force axiale de poussée du poussoir à l'embout de distribution pour le déplacer axialement sur une course limitée qui est cependant suffisante pour ouvrir la valve,
- un organe de libération de poussée qui agit sur l'organe de poussée limitée en libérant l'embout de distribution de la force axiale de poussée du poussoir transmise par l'organe de poussée limitée à la fin de la course axiale limitée, de sorte que l'embout de distribution retourne à sa position de repos et la valve se ferme, l'embout de distribution comprenant une collerette d'appui axial et l'organe de poussée limitée comprenant au moins un profil d'appui axial qui vient sélectivement en prise avec la collerette d'appui axial pour entraîner l'embout de distribution sur sa course axiale limitée.

Ainsi, la course totale du poussoir doit être au minimum égale à la course axiale limitée de l'embout de distribution et de préférence légèrement ou franchement supérieure, notamment en fin de course, afin de garantir la libération de l'embout de distribution à la fin de sa course axiale limitée. Le poussoir peut donc continuer sa course après la libération de l'embout de distribution. Le poussoir peut ainsi rester enfoncé, mais cela n'a aucun effet sur la distribution de produit fluide, étant donné que la valve s'est déjà refermée. L'utilisateur peut appuyer tout à fait normalement sur le poussoir, sans se soucier de la longueur de son appui. Ce n'est que la vitesse d'appui qui pourrait marginalement avoir une influence sur la durée de la distribution.

Selon l'invention, l'embout de distribution comprend une collerette d'appui axial et l'organe de poussée limitée comprend au moins un profil d'appui axial qui vient sélectivement en prise avec la collerette d'appui axial pour entrainer l'embout de distribution sur sa course axiale limitée. La fin de la course axiale limitée est caractérisée par le désengagement du profil d'appui axial de la collerette d'appui axial. En d'autres termes, le profil d'appui axial n'est en prise appuyée contre la collerette d'appui axial que pendant la course axiale limitée.

Selon une autre caractéristique de l'invention, l'organe de libération de poussée peut comprendre des moyens de came pour déplacer ledit au moins un profil d'appui axial radialement vers l'extérieur pour libérer la collerette d'appui axial. De préférence, ledit au moins un profil d'appui axial peut être formé sur une patte élastiquement déformable. D'autre part, les moyens de came peuvent comprendre une surface conique sur laquelle la patte élastiquement déformable glisse tout en se déformant radialement vers l'extérieur, au moins jusqu'à ce que la collerette d'appui axial soit libérée dudit au moins un profil d'appui axial. Le profil d'appui, tout en appuyant axialement sur la collerette d'appui se déplace donc vers l'extérieur sous la sollicitation de la surface conique qui déforme la patte élastique jusqu'à ce que la collerette échappe au profil. Dès cet instant, l'embout de distribution est renvoyé dans sa position de repos par le ressort interne de la valve.

Selon un mode de réalisation pratique, la surface conique peut être formée par une pièce d'habillage qui est montée fixement sur le réservoir de produit fluide, et qui guide avantageusement le poussoir dans son déplacement axial.

Avantageusement, la tête de distribution comprend en outre un ressort de rappel pour renvoyer le poussoir et l'organe de poussée limitée dans une position initiale, ce ressort de rappel étant avantageusement formé par l'organe de poussée limitée. On peut éventuellement se passer de ce ressort de rappel dans le cas où l'élasticité de la ou des pattes élastiques est suffisamment puissante.

Selon un autre aspect intéressant de l'invention, ledit au moins un profil d'appui axial peut être situé en éloignement axial de la collerette d'appui axial, lorsque le poussoir et l'organe de poussée limitée sont en position initiale et l'embout de distribution en position de repos, de sorte que le poussoir et l'organe de poussée limitée effectue une course morte initiale avant que ledit au moins un profil d'appui axial vienne en contact de la collerette d'appui axial.

Selon un mode de réalisation préféré, l'organe de poussée limitée peut comprendre plusieurs pattes élastiquement déformables séparées par des fentes axiales, chaque patte élastiquement déformable formant intérieurement un profil d'appui axial, avantageusement sous la forme d'un épaulement orienté vers le bas, l'embout de distribution comprenant un tronçon axial ayant une extrémité de raccordement reliée à la valve et formant la collerette d'appui axial, l'embout de distribution comprenant avantageusement un tronçon transversal formant l'orifice de distribution.

Selon une application privilégiée, le réservoir de produit fluide comprend une poche souple mise sous pression par un gaz extérieur. On est alors dans le cas d'un « Bag on Valve », qui est particulièrement avantageux avec la présente invention, du fait que la pression résiduelle dans la poche souple est encore élevée (environ 3 bars), lorsqu'elle est presque vide. En effet, cette pression résiduelle permet de générer une dose de produit fluide qui est sensiblement identique ou approchante de la dose de produit fluide lorsqu'elle la poche est pleine avec 8 bars de pression. Avec un aérosol conventionnel avec gaz propulseur mélangé au produit fluide à distribuer, la pression résiduelle est trop faible pour générer une dose acceptable.

L'esprit de l'invention réside dans le fait de découpler le poussoir (sur lequel on appuie) de la pièce (embout de distribution) qui actionne directement la valve pour la libérer à un moment où endroit donné de la course du poussoir pour que la valve puisse se refermer indépendamment de la force d'appui exercée sur le poussoir. Le poussoir peut alors être enfoncé à fond, alors que la valve est à nouveau fermée. Il faut donc des moyens de poussée temporaire pour entrainer l'embout de distribution et des moyens de libération pour stopper l'entrainement de l'embout de distribution.

L'invention sera maintenant plus amplement décrite en référence aux dessins donnant à titre d'exemple non limitatif un mode de réalisation de l'invention.

Sur les figures :
La figure 1 est une vue en perspective éclatée d'un distributeur selon une forme de réalisation de l'invention,
Les figures 2a, 2b et 2c sont des vues en perspective selon différents angles de l'organe de poussée limitée mis en oeuvre dans le distributeur de la figure 1, et
Les figures 3a, 3b, 3c, 3d, 3e, 3f et 3g sont des vues en coupe transversale verticale à travers le distributeur de la figure 1 illustrant un cycle d'actionnement du distributeur.

Le distributeur de la figure 1 comprend deux sous-ensembles distincts, à savoir un réservoir de produit fluide 1 et une tête de distribution 3. Avantageusement, la tête de distribution 3 peut être complétée avec un capot de protection amovible 8.

Le réservoir de produit fluide 1, comprend dans ce mode de réalisation non limitatif, un bidon externe rigide 12 renfermant une poche souple 11. Le bidon externe 12 est pourvu d'une coupelle de montage 21 sur laquelle est montée une valve 2. La poche souple 11 est fixée de manière étanche à la valve 2. La poche souple 12 est mise sous pression au moyen d'un gaz G qui est présent entre le bidon 12 et la poche 11. Initialement, lorsque la poche 11 est pleine, le gaz G peut être à une pression de l'ordre de 8 à 12 bars, et lorsque la poche 11 est vide ou presque vide, le gaz G peut encore être à une pression d'environ 2 à 5 bars. Ce réservoir de produit fluide 1 est souvent qualifié de « Bag on Valve », en ce sens que la poche souple 11 est (directement ou indirectement) montée sur la valve 2. Il est à noter qu'il n'y a pas de gaz propulseur à l'intérieur de la poche 11.

En variante non représentée, il est également possible d'utiliser un réservoir de produit fluide 1 équipé d'une valve 2, mais dont le réservoir contient un mélange de produit fluide et de gaz propulseur.

Comme on peut le voir sur la figure 3a, la valve 2 comprend un logement de réception 22 pour l'embout de distribution 4, ainsi qu'un joint 23 qui peut réaliser une étanchéité avec cet embout de distribution 4. La valve 2 comprend également un ressort de rappel 24 qui la sollicite dans un état fermé.

La tête de distribution 3 comprend ici quatre éléments constitutifs, hormis le capot de protection amovible 8, à savoir un embout de distribution 4, un poussoir 5, un organe de poussée limitée 6 et une pièce d'habillage 7. Toutes ces pièces peuvent être réalisées par injection/moulage de matière plastique appropriée. Le poussoir 5 et la pièce d'habillage 7 peuvent éventuellement être réalisés en un autre matériau, comme par exemple du métal.

L'embout de distribution 4 est la pièce qui permet d'acheminer le produit fluide issu de la valve 2 jusqu'à un orifice de distribution 41, au niveau duquel le produit fluide sort du distributeur, par exemple sous forme de mousse, de jet, de spray, de cordon ou de noisette. L'embout de distribution 4 comprend tout d'abord une extrémité de raccordement 43 qui est engagée de manière étanche dans le logement 22 de la valve 2, en étant entourée par le joint 23. Cette extrémité de raccordement 43 fait partie d'un tronçon axial 44 qui forme sur sa périphérie externe une collerette d'appui axiale 46 qui fait saillie vers l'extérieur. On peut ainsi dire que cette collerette d'appui axiale 46 forme un épaulement orienté vers le haut. L'embout de distribution 4 comprend également un tronçon transversal 45 qui s'étend radialement vers l'extérieur à partir de l'extrémité supérieure du tronçon axial 44. Le tronçon axial 44 et le tronçon transversal 45 sont traversés par un conduit d'alimentation 42 qui définit à son extrémité aval l'orifice de distribution 41. Sur les figures, on peut voir que le tronçon radial transversal 45 s'étend sensiblement à angle droit par rapport au tronçon axial 44. Le tronçon radial 45 pourrait toutefois avoir d'autres orientations. L'orifice de distribution 41 débouche de préférence latéralement.

Le poussoir 5 est une pièce en forme de godet comprenant une paroi supérieure d'appui 51 située sur l'axe X et une jupe périphérique percée avec une échancrure 52. Le poussoir 5 comprend également une douille de montage 56 qui s'étend vers le bas à l'intérieur du godet. Cette douille 56 présente une forme parfaitement ou partiellement cylindrique. Avantageusement, le poussoir 5 comprend un profil d'accrochage extérieur 53, dont la fonction sera donnée ci-après.

Selon l'invention, le poussoir 5 n'agit pas directement sur l'embout de distribution 4, mais par l'intermédiaire de l'organe de poussée limitée 6, qui est rendu solidaire du poussoir 5 par l'intermédiaire d'une cheminée 65 en prise avec la douille de montage 56. Idéalement, le poussoir 5 et l'organe de poussée limitée 6 pourraient être réalisés de manière monobloc, mais pour des raisons de facilité de moulage, ils sont réalisés de manière séparée, puis rapportés l'un sur l'autre de manière définitive. Comme on peut le voir sur les figures 2a, 2b et 2c, l'organe de poussée limitée 6 comprend également une couronne 60 qui s'étend vers le bas, sensiblement dans le prolongement de la cheminée 65. Cette couronne 60 comprend plusieurs pattes élastiquement déformables 61 qui sont séparées par des fentes axiales 61a. Chaque patte 61 forme intérieurement un profil d'appui axial 62, sous la forme d'un épaulement orienté vers le bas. Chaque patte 61 définit également une extrémité libre de glissement 63.

L'organe de poussée limitée 6 comprend également des lames de ressort 64, qui sont ici au nombre de trois. Les lames 64 s'étendent de manière hélicoïdale autour de la couronne 60. Ces lames 64 peuvent être remplacées par un ressort classique.

La pièce d'habillage 7 est visible en détail sur la figure 3a. cette pièce d'habillage 7 comprend une chemise externe 71 qui est percée d'une fenêtre 72 pour le passage de l'embout de distribution 4. Avantageusement, cette chemise 71 peut comprendre un profil pour l'accrochage du poussoir 5 au niveau de son profil d'accrochage 53. La pièce d'habillage 7 comprend également un logement annulaire de montage 73 dans lequel est reçu le bord ourlé de la coupelle 21. La pièce d'habillage 7 se prolonge ensuite radialement vers l'intérieur en formant une bride annulaire 23, puis une surface conique 75.

Sur la figure 3a, on peut voir de quelle manière sont agencés les différents éléments constitutifs de la tête de distribution 3. Le tronçon axial 44 de l'embout de distribution 4 s'étend à l'intérieur de la couronne 60. Les profils d'appui axial 62 sont situés à une courte distance axialement au-dessus de la collerette d'appui 46. Les extrémités libres de glissement 63 sont disposées en éloignement axial de la surface conique 75. Le tronçon transversal de l'embout de distribution 4 s'étend à travers l'échancrure 52 du poussoir 5 et à travers la fenêtre 72 de la pièce d'habillage 7. On peut également remarquer que les lames de ressort 64 prennent appui sur la bride annulaire 74 de la pièce d'habillage 7.

La figure 3a correspond à une position de repos, la valve 2 étant fermée, l'embout de distribution 4 repoussé au maximum par le ressort 24 de la valve 2 et le poussoir 5 également repoussé au maximum par les lames de ressort 64. La surface supérieure d'appui 51 du poussoir 5 peut même faire légèrement saillie au-delà de la pièce d'habillage 5.

A partir de cette position de repos, un utilisateur peut appuyer sur la surface d'appui 51 du poussoir 5 de manière à l'enfoncer selon un axe d'actionnement X à l'intérieur de la pièce d'habillage 7, qui est montée fixement sur le réservoir 1. Le poussoir 5, et son organe de poussée limitée 6, vont d'abord parcourir une course morte, c'est-à-dire qu'elle ne génère aucun effet sur la distribution de produit fluide. L'organe de poussée limitée 6 va ainsi se déplacer jusqu'à ce que les profils d'appui axial 52 viennent en contact avec la collerette d'appui axial 46, ce qui est représenté sur la figure 3b. Les extrémités libres de glissement 63 peuvent simultanément venir en contact avec la surface conique 75. Dans cette position, l'embout de distribution 4 n'a pas encore bougé et la valve 2 est fermée. Il n'y a pas encore de distribution de produit fluide. Le déplacement du poussoir 5 et de son organe de poussée limitée 6 jusque dans cette position se fait à l'encontre des lames de ressort 64, qui appuie plus fortement sur la bride annulaire 74.

A partir de la position de la figure 3b, l'utilisateur continue à appuyer sur la surface d'appui 51 du poussoir 5, ce qui a pour effet d'enfoncer l'embout de distribution 4, étant donné qu'il est entraîné par sa collerette d'appui radial 46 qui est sollicitée par les profils d'appui axial 62 de la couronne 60. La valve 2 s'ouvre et du produit fluide est ainsi refoulé à travers le conduit d'alimentation 42 jusqu'à son orifice 41.

Il faut remarquer sur la figure 3c que les profils d'appui axial 62 se sont déjà décalés radialement vers l'extérieur, sous l'action de la surface conique 75 sur laquelle glissent les extrémités libres de glissement 63 des pattes 61. En d'autres termes, les profils d'appui axial 62 se déplacent axialement vers le bas, mais se déplacent simultanément radialement vers l'extérieur.

Ce déplacement combiné des profils axiales 62 se poursuit jusqu'à ce qu'ils ne soient plus en prise avec la collerette d'appui axial 46, ce qui est représenté sur la figure 3e. Les pattes 61 sont alors suffisamment écartées par la surface conique 75 pour que la collerette 56 se désengage de sa prise avec les profils 62. La position représentée sur la figure 3e est extrêmement éphémère, puisque l'embout de distribution 4 est directement renvoyé dans sa position de repos par le ressort 24 de la valve 2, comme représenté sur la figure 3f. La collerette 46 est alors située axialement au-dessus des profils 62. Le poussoir est enfoncé à fond, alors que l'embout de distribution 4 est dans sa position de repos. Les lames élastiques 64 sont déformées au maximum.

A partir de la position 3f, l'utilisateur peut relâcher sa pression sur la surface d'appui 51, de sorte que le poussoir 5 et son organe de poussée limitée 6 peuvent regagner leur position de repos sous l'action des lames de ressort 64. Ceci est représenté sur la figure 3g, qui correspond à la figure 3a. Le cycle d'actionnement complet est alors achevé. On se retrouve à nouveau avec les profils 62 situés axialement au-dessus et en éloignement de la collerette 46. Les extrémités libres de glissement 63 sont à nouveau disposées axialement en éloignement de la surface conique 75.

Ainsi, au cours d'un cycle complet d'actionnement, on trouve les phases suivantes :
1- course morte du poussoir 5,
2- entrainement de l'embout de distribution 4,
3- libération de l'embout de distribution 4,
4- relâchement du poussoir.

La distribution de produit fluide ne s'opère que dans la phase d'entraînement de l'embout de distribution 4 jusqu'à sa libération, qui marque la fermeture de la valve 2 et la fin de la distribution.

L'utilisateur, lorsqu'il appuie sur la surface d'appui 51 du poussoir 5, ne se rend pas compte du déroulement des différentes phases d'écrites ci-dessus. Il appuie de manière naturelle et instinctive sur le poussoir 5, de sorte qu'il n'y a pas de temps d'arrêt entre les différentes phases décrites ci-dessus. L'entraînement de l'embout de distribution 4 par l'organe de poussée limitée 6 ne s'opère que sur une partie de la course totale du poussoir 5. La proportion de la course correspondant à l'entraînement de l'embout de distribution 4 peut être ajustée en jouant sur la longueur des pattes 61 et l'inclinaison de la surface conique 75. La projection radiale des profils 62 influe également sur la longueur de la course d'entrainement. La brièveté de la distribution dépend donc de la longueur de course correspondant à l'entraînement de l'embout de distribution 4.

Grâce à l'invention, on peut transformer un distributeur de produit fluide à valve, qui par définition, fournit une distribution continue de produit fluide, en un pseudo distributeur à pompe, en ce sens que la distribution de produit fluide est automatiquement achevée, dès lors que l'on enfonce le poussoir à fond.

## Revendications

1. Distributeur de produit fluide comprenant :
- un réservoir de produit fluide (1) contenant du produit fluide sous pression,
- une valve (2) à travers laquelle le produit fluide sous pression est refoulé, la valve (2) comprenant un ressort de rappel interne (24),
- une tête de distribution (3) qui coopère avec la valve (2) pour distribuer du produit fluide à travers un orifice de distribution (41), la tête de distribution (3) comprenant :
- un embout de distribution (4) raccordé à la valve (2) et définissant l'orifice de distribution (41), ainsi qu'un conduit d'alimentation (42) qui relie la valve (2) à l'orifice de distribution (41),
- un poussoir (5) pour déplacer l'embout de distribution (4) selon un axe d'actionnement X entre une position de repos dans laquelle la valve est fermée et une position enfoncée dans laquelle la valve est ouverte, l'embout de distribution (4) étant sollicité vers sa position de repos par le ressort de rappel interne (24) de la valve (2),
la tête de distribution (3) comprenant en outre:
- un organe de poussée limitée (6) qui transmet la force axiale de poussée du poussoir (5) à l'embout de distribution (4) pour le déplacer axialement sur une course limitée qui est cependant suffisante pour ouvrir la valve (2),
- un organe de libération de poussée (75) qui agit sur l'organe de poussée limitée (6) en libérant l'embout de distribution (4) de la force axiale de poussée du poussoir (5) transmise par l'organe de poussée limitée (6) à la fin de la course axiale limitée, de sorte que l'embout de distribution (4) retourne à sa position de repos et la valve (2) se ferme,
**caractérisé en ce que** l'embout de distribution (4) comprend une collerette d'appui axial (46) et l'organe de poussée limitée (6) comprend au moins un profil d'appui axial (62) qui vient sélectivement en prise avec la collerette d'appui axial (46) pour entrainer l'embout de distribution (4) sur sa course axiale limitée.

2. Distributeur selon la revendication 1, dans lequel l'organe de libération de poussée (75) comprend des moyens de came pour déplacer ledit au moins un profil d'appui axial (62) radialement vers l'extérieur pour libérer la collerette d'appui axial (46).

3. Distributeur selon la revendication 2, dans lequel ledit au moins un profil d'appui axial (62) est formé sur une patte élastiquement déformable (61).

4. Distributeur selon la revendication 3, dans lequel les moyens de came comprennent une surface conique (75) sur laquelle la patte élastiquement déformable (61) glisse tout en se déformant radialement vers l'extérieur, au moins jusqu'à ce que la collerette d'appui axial (46) soit libérée dudit au moins un profil d'appui axial (62).

5. Distributeur selon la revendication 4, dans lequel la surface conique (75) est formée par une pièce d'habillage (7) qui est montée fixement sur le réservoir de produit fluide (1), et qui guide avantageusement le poussoir (5) dans son déplacement axial.

6. Distributeur selon l'une quelconque des revendications précédentes, dans lequel la tête de distribution (3) comprend en outre un ressort de rappel (64) pour renvoyer le poussoir (5) et l'organe de poussée limitée (6) dans une position initiale, ce ressort de rappel (64) étant avantageusement formé par l'organe de poussée limitée (6).

7. Distributeur selon l'une quelconque des revendications précédentes, dans lequel ledit au moins un profil d'appui axial (62) est situé en éloignement axial de la collerette d'appui axial (46), lorsque le poussoir (5) et l'organe de poussée limitée (6) sont en position initiale et l'embout de distribution (4) en position de repos, de sorte que le poussoir (5) et l'organe de poussée limitée (6) effectue une course morte initiale avant que ledit au moins un profil d'appui axial (62) vienne en contact de la collerette d'appui axial (46).

8. Distributeur selon l'une quelconque des revendications précédentes, dans lequel l'organe de poussée limitée (6) comprend plusieurs pattes élastiquement déformables (61) séparées par des fentes axiales (61a), chaque patte élastiquement déformable (61) formant intérieurement un profil d'appui axial (62), avantageusement sous la forme d'un épaulement orienté vers le bas, l'embout de distribution (4) comprenant un tronçon axial (44) ayant une extrémité de raccordement (43) reliée à la valve (2) et formant la collerette d'appui axial (46), l'embout de distribution (4) comprenant avantageusement un tronçon transversal (45) formant l'orifice de distribution (41).

9. Distributeur selon l'une quelconque des revendications précédentes, dans lequel l'orifice de distribution (41) débouche latéralement et le poussoir (5) comprend une surface d'appui (51) située sur l'axe d'actionnement X.

10. Distributeur selon l'une quelconque des revendications précédentes, dans lequel le réservoir de produit fluide (1) comprend une poche souple (11) mise sous pression par un gaz extérieur.

## Patentansprüche

1. Fluidproduktspender umfassend:
- einen Fluidprodukt-Vorratsbehälter (1), der unter Druck stehendes Fluidprodukt enthält,
- ein Ventil (2), durch welches das unter Druck stehende Fluidprodukt gefördert wird, wobei das Ventil (2) eine innere Rückstellfeder (24) umfasst,
- einen Ausgabekopf (3), der mit dem Ventil (2) zusammenwirkt, um Fluidprodukt durch eine Ausgabeöffnung (41) auszugeben, der Ausgabekopf (3) umfassend:
- eine Ausgabetülle (4), die an das Ventil (2) angeschlossen ist und die Ausgabeöffnung (41) sowie eine Zuführleitung (42), die das Ventil (2) mit der Ausgabeöffnung (41) verbindet, definiert,
- einen Drücker (5) zum Bewegen der Ausgabetülle (4) entlang einer Betätigungsachse X zwischen einer Ruheposition, in der das Ventil geschlossen ist, und einer eingedrückten Position, in der das Ventil geöffnet ist, wobei die Ausgabetülle (4) durch die innere Rückstellfeder (24) des Ventils (2) in Richtung ihrer Ruheposition vorgespannt wird,
wobei der Ausgabekopf (3) ferner Folgendes umfasst:
- ein Organ begrenzten Drucks (6), das die axiale Druckkraft des Drückers (5) auf die Ausgabetülle (4) überträgt, um sie axial auf einem begrenzten Weg zu bewegen, der jedoch ausreichend ist, um das Ventil (2) zu öffnen,
- ein Druckbefreiungsorgan (75), das auf das Organ begrenzten Drucks (6) wirkt, indem es die Ausgabetülle (4) von der axialen Druckkraft des Drückers (5), die vom Organ begrenzten Drucks (6) übertragen wird, am Ende des begrenzten axialen Wegs befreit, so dass die Ausgabetülle (4) in ihre Ruheposition zurückkehrt und sich das Ventil (2) schließt,
**dadurch gekennzeichnet, dass** die Ausgabetülle (4) einen Axialauflagekragen (46) umfasst und das Organ begrenzten Drucks (6) wenigstens ein Axialauflageprofil (62) umfasst, das selektiv mit dem Axialauflagekragen (46) in Eingriff kommt, um die Ausgabetülle (4) auf ihrem begrenzten axialen Weg mitzunehmen.

2. Spender nach Anspruch 1, wobei das Druckbefreiungsorgan (75) Nockenmittel umfasst, um das wenigstens eine Axialauflageprofil (62) radial nach außen zu bewegen, um den Axialauflagekragen (46) freizugeben.

3. Spender nach Anspruch 2, wobei das wenigstens eine Axialauflageprofil (62) an einer elastisch verformbaren Lasche (61) ausgebildet ist.

4. Spender nach Anspruch 3, wobei die Nockenmittel eine kegelförmige Oberfläche (75) umfassen, auf der die elastisch verformbare Lasche (61) gleitet, wobei sie sich radial nach außen verformt, wenigstens bis der Axialauflagekragen (46) von dem wenigstens einen Axialauflageprofil (62) befreit ist.

5. Spender nach Anspruch 4, wobei die kegelförmige Oberfläche (75) von einem Verkleidungsteil (7) gebildet ist, das fest am Fluidprodukt-Vorratsbehälter (1) angebracht ist und vorteilhafterweise den Drücker (5) in seiner axialen Bewegung führt.

6. Spender nach einem der vorhergehenden Ansprüche, wobei der Ausgabekopf (3) ferner eine Rückstellfeder (64) umfasst, um den Drücker (5) und das Organ begrenzten Drucks (6) in eine Ausgangsposition zurückzubringen, wobei diese Rückstellfeder (64) vorteilhafterweise von dem Organ begrenzten Drucks (6) gebildet ist.

7. Spender nach einem der vorhergehenden Ansprüche, wobei sich das wenigstens eine Axialauflageprofil (62) axial vom Axialauflagekragen (46) entfernt befindet, wenn sich der Drücker (5) und das Organ begrenzten Drucks (6) in der Ausgangsposition befinden und sich die Ausgabetülle (4) in der Ruheposition befindet, so dass der Drücker (5) und das Organ begrenzten Drucks (6) einen anfänglichen Leerweg durchführt, bevor das wenigstens eine Axialauflageprofil (62) mit dem Axialauflagekragen (46) in Kontakt tritt.

8. Spender nach einem der vorhergehenden Ansprüche, wobei das Organ begrenzten Drucks (6) mehrere elastisch verformbare Laschen (61) umfasst, die durch Axialspalte (61a) getrennt sind, wobei jede elastisch verformbare Lasche (61) innen ein Axialauflageprofil (62), vorteilhafterweise in Form eines nach unten gerichteten Absatzes, bildet, wobei die Ausgabetülle (4) einen Axialabschnitt (44) mit einem Anschlussende (43) aufweist, das mit dem Ventil (2) verbunden ist und den Axialauflagekragen (46) bildet, wobei die Ausgabetülle (4) vorteilhafterweise einen Querabschnitt (45) umfasst, der die Ausgabeöffnung (41) bildet.

9. Spender nach einem der vorhergehenden Ansprüche, wobei die Ausgabeöffnung (41) seitlich mündet und der Drücker (5) eine Drückfläche (51) umfasst, die sich auf der Betätigungsachse X befindet.

10. Spender nach einem der vorhergehenden Ansprüche, wobei der Fluidprodukt-Vorratsbehälter (1) einen nachgiebigen Beutel (11) umfasst, der von einem äußeren Gas unter Druck gesetzt ist.

## Claims

1. A fluid dispenser, comprising:
- a fluid reservoir (1) containing fluid under pressure;
- a valve (2) through which the fluid under pressure is driven, the valve (2) including an internal return spring (24),
- a dispenser head (3) that co-operates with the valve (2) so as to dispense the fluid through a dispenser orifice (41), the dispenser head (3) comprising:
- a dispenser endpiece (4) that is connected to the valve (2) and that defines the dispenser orifice (41), and a feed duct (42) that connects the valve (2) to the dispenser orifice (41),
- a pusher (5) for moving the dispenser endpiece (4) along an actuation axis X between a rest position in which the valve is closed and a depressed position in which the valve is open, the dispenser endpiece (4) being urged towards its rest position by the internal return spring (24) of the valve (2),
the dispenser head (3) further comprising:
- a limited thrust member (6) that transmits the axial thrust force from the pusher (5) to the dispenser endpiece (4) so as to move it axially over a stroke that is limited, but that is sufficient to open the valve (2),
- a thrust release member (75) that acts on the limited thrust member (6), releasing the dispenser endpiece (4) from the axial thrust force from the pusher (5), as transmitted by the limited thrust member (6), at the end of the limited axial stroke, so that the dispenser endpiece (4) returns to its rest position and the valve (2) closes, **characterized in that** the dispenser endpiece (4) includes an axial bearing collar (46), and the limited thrust member (6) includes at least one axial bearing profile (62) that selectively comes into engagement with the axial bearing collar (46) so as to entrain the dispenser endpiece (4) over its limited axial stroke.

2. A dispenser according to claim 1, wherein the thrust release member (75) comprises cam means for moving said at least one axial bearing profile (62) radially outwards so as to release the axial bearing collar (46).

3. A dispenser according to claim 2, wherein said at least one axial bearing profile (62) is formed on an elastically-deformable tab (61).

4. A dispenser according to claim 3, wherein the cam means comprise a conical surface (75) over which the elastically-deformable tab (61) slides while deforming radially outwards, at least until the axial bearing collar (46) is released from said at least one axial bearing profile (62).

5. A dispenser according to claim 4, wherein the conical surface (75) is formed by a cover piece (7) that is mounted in stationary manner on the fluid reservoir (1), and that advantageously guides the pusher (5) in its axial movement.

6. A dispenser according to any preceding claim, wherein the dispenser head (3) further includes a return spring (64) for returning the pusher (5) and the limited thrust member (6) into an initial position, the return spring (64) advantageously being formed by the limited thrust member (6).

7. A dispenser according to any preceding claim, wherein said at least one axial bearing profile (62) is situated axially at a distance from the axial bearing collar (46) when the pusher (5) and the limited thrust member (6) are in their initial position and the dispenser endpiece (4) is in its rest position, such that the pusher (5) and the limited thrust member (6) move along an initial dead stroke before said at least one axial bearing profile (62) comes into contact with the axial bearing collar (46).

8. A dispenser according to any preceding claim, wherein the limited thrust member (6) includes a plurality of elastically-deformable tabs (61) that are separated by axial slots (61a), the inside of each elastically-deformable tab (61) forming an axial bearing profile (62), advantageously in the form of a downwardly-directed shoulder, the dispenser endpiece (4) including an axial segment (44) having a connection end (43) that is connected to the valve (2) and forming the axial bearing collar (46), the dispenser endpiece (4) advantageously including a transverse segment (45) forming the dispenser orifice (41).

9. A dispenser according to any preceding claim, wherein the dispenser orifice (41) opens out laterally, and the pusher (5) includes a bearing surface (51) that is situated on the actuation axis X.

10. A dispenser according to any preceding claim, wherein the fluid reservoir (1) includes a flexible pouch (11) that is put under pressure by an external gas.
